# FASCICULE DE BREVET EUROPEEN

(11) **EP 1 134 628 B1**
(45) Date de publication et mention de la délivrance du brevet: **12.03.2008**
(21) Numéro de dépôt: 00105689.4
(22) Date de dépôt: 17.03.2000
(51) Int. Cl.: G04B 37/06

(54) **Mécanisme de transmission de mouvements axiaux et rotatifs entre deux axes décalés**
Getriebemechanismus für Drehbewegungen und Axialbewegungen zwischen zwei versetzten Achsen
Transmission mechanism for axial and rotational motion between two off-set axes

(43) Date de publication de la demande: 19.09.2001
(73) Titulaire: Dubois & Depraz S.A., 1345 Le Lieu (CH)
(72) Inventeur: Dubois, Jean-Philippe, 1345 Le Lieu (CH)
(74) Mandataire: Micheli & Cie SA

(56) Documents cités:
- DE-A- 19 725 884
- DE-C- 593 654

## Description

La présente invention se rapporte à un mécanisme de transmission de mouvements axiaux et rotatifs entre deux axes décalés trouvant une application particulière dans un mécanisme de mise à l'heure et de remontage d'une pièce d'horlogerie et plus particulièrement à un tel mécanisme comportant une couronne de remontoir actionnant une tige de remontoir et de mise à l'heure.

Plus particulièrement, la présente invention a trait à un tel mécanisme dont la tige de remontoir et de mise à l'heure est en deux parties d'axes situés dans des plans parallèles mais décalées l'une par rapport à l'autre. De tels mécanismes de remontage et de mise à l'heure à tige en deux pièces décalées sont particulièrement utiles pour des mouvements à complications, notamment modulaires, car dans de tels mouvements la tige de remontoir se trouve décalée par rapport au plan médian du mouvement ce qui est un inconvénient du point de vue pratique et surtout esthétique.

On connaît un tel dispositif de remontage et de mise à l'heure du document DE 197 25 884 qui divulgue une tige de remontoir et de mise à l'heure en deux parties d'axes parallèles et décalées reliées cinématiquement d'une part en rotation par une première liaison cinématique et d'autre part en translation par une seconde liaison cinématique.L'inconvénient majeur du mécanisme décrit dans ce document réside dans le fait que la première liaison cinématique introduit une inversion du sens de rotation entre la première et la seconde partie de la tige de remontage et de mise à l'heure. Cela est particulièrement désagréable pour l'usager lors de la mise à l'heure car elle se fait en sens inverse de ce qui est habituel.

La présente invention a pour but de permettre la réalisation d'un mécanisme de transmission de mouvement axiaux et rotatifs entre deux axes, notamment d'un mécanisme de remontage et de mise à l'heure comportant une tige de remontage en deux parties d'axes situés dans des plans parallèles reliées cinématiquement en rotation et en translation mais qui évite une inversion du sens de rotation des deux parties de la tige de remontage.

La présente invention a pour objet un mécanisme de transmission de mouvements axiaux et rotatifs entre deux axes situés dans des plans parallèles et notamment un mécanisme de remontage et de mise à l'heure d'une pièce d'horlogerie comportant une tige de remontage en deux parties d'axes situés dans des plans parallèles, ces deux parties de la tige de remontage étant reliées cinématiquement tant pour des rotations que pour des translations et qui se distingue par les caractéristiques énumérées dans la revendication 1.

Le dessin annexé illustre schématiquement et à titre d'exemple une forme d'exécution du mécanisme de transmission de mouvements axiaux et rotatifs selon l'invention appliqué à un mécanisme de remontage et de mise à l'heure d'une pièce d'horlogerie.
La figure 1 est une coupe axiale du mécanisme
La figure 2 est une vue de dessus du mécanisme.
La figure 3 est une vue en bout du chariot mobile reliant les première et seconde parties de la tige de remontoir.

La figure 1 est une coupe partielle d'une pièce d'horlogerie munie du mécanisme de remontage et de mise à l'heure selon l'invention.

La pièce d'horlogerie comporte une boîte comportant un fond 1, une carrure lunette 2 et une glace 3 à l'intérieur de laquelle est monté un mouvement 4 éventuellement équipé d'un mécanisme additionnel 5 situé entre le mouvement 4 et le cadran 7.

Comme on le voit, la première partie 8 de la tige de remontoir, faisant partie du mouvement 4, est située bien plus bas que le plan médian de cette pièce d'horlogerie du fait de la surépaisseur due au module chronographe 5. La première partie 8 de la tige de remontoir comporte à proximité de son extrémité située dans le mouvement 4 un carré 10 permettant de remonter par un rouage conventionnel le barillet du mouvement lorsque cette partie 8 de la tige de remontoir est en position de remontage illustrée à la figure 1. Ce carré 10 coulisse de façon conventionnelle dans un mobile actionnant une liaison cinématique entraînant en rotation l'aiguillage du mouvement pour sa mise à l'heure lorsque cette première partie 8 de la tige de remontoir est en position tirée de mise à l'heure illustrée en pointillés à la figure 1.

L'extrémité libre de cette première partie 8 de la tige de remontoir est pivotée dans un ensemble mobile formé de deux plaques, une plaque avant 11 et une plaque arrière 12 fixées ensemble et dans des plans parallèles à l'aide de rivets 13. La distance entre ces plaques 11 et 12 est déterminée par des entretoises 14 constituée par la partie médiane des rivets 13 entre les deux plaques 11, 12.

Monté rigidement sur l'extrémité de la première partie 8 de la tige de remontoir et situé entre les deux plaques 11, 12 se trouve un premier pignon 15. Ce premier pignon 15 est en prise avec un renvoi 16 pivoté fou entre les plaques 11 et 12. Ce pignon 15 comporte un moyeu 15a de sorte que l'épaisseur du pignon 15 et de son moyeu 15a occupe tout l'espace compris entre les deux plaques 11 et 12 de l'équipage mobile. Le renvoi 16 est en prise avec un second pignon 17, également situé entre les plaques 11 et 12 de l'équipage mobile, solidaire de l'extrémité interne de la seconde partie 18 de la tige de remontoir qui est logée et pivotée dans une lumière pratiquée dans la plaque 11 de l'équipage mobile 11, 12, lumière débouchant sur la tranche supérieure de cette plaque 11.

L'extrémité externe de la seconde partie 18 de la tige de remontoir traverse de façon étanche la carrure lunette 2 et se termine par une couronne de remontoir 19.

L'équipage mobile 11, 12 est disposé en partie au moins Jans un logement 20 formé radialement dans la carrure lunette 2. Dans des variantes cet équipage mobile pourrait être partiellement ou totalement logée dans le mouvement 4 ou son mécanisme additionnel 5. La plaque 11 de cet équipage mobile est prise sans jeu entre le moyeu du second pignon 17 et une partie de grand diamètre de la seconde partie 18 de la tige de remontoir de sorte que l'équipage mobile 11, 12 suit les mouvements axiaux de cette première partie 18 de la tige de remontoir et les communique à la première partie 8 de la tige de remontoir.

Ainsi suivant que l'usager place la couronne 19 dans sa position enfoncée, illustrée à la figure 1 en traits pleins, ou dans sa position rétractée, illustrée en traits mixtes à la figure 1, la première partie 8 de cette tige de remontoir, parallèle mais décalée, subit également des mouvements axiaux la déplaçant en position de remontage, respectivement de mise à l'heure du mouvement 4.

Lorsque l'usager imprime une rotation à la couronne 19 et donc à la seconde partie 18 de la tige de remontoir, cette rotation est transmise par le second pignon 17, le renvoi 16 et le premier pignon 15 à la première partie 8 de la tige de remontoir. Du fait de la présence du renvoi les première 8 et seconde 18 parties de la tige de remontoir tournent dans le même sens.

Ce mécanisme de remontage et de mise à l'heure permet de disposer la couronne de remontoir 19 dans le plan médian de la boîte de montre bien que le mouvement 4 soit décalé par rapport à ce plan médian. De plus, ce mécanisme provoque lors de la rotation de la couronne de remontoir 19 une rotation dans le même sens de la première partie 8 de la tige de remontoir permettant une mise à l'heure du mouvement de façon traditionnelle et aisée pour l'usager.

Ce mécanisme de remontage et de mise à l'heure comporte donc une première partie 8 de tige de remontage coopérant avec le mouvement 4, pivotée dans l'ensemble mobile 11, 12, mais axialement solidaire de cet ensemble ainsi qu'une seconde partie 18 de tige de remontage pivotée dans l'ensemble mobile 11, 12 mais axialement solidaire de celui-ci. Ainsi, les deux parties 8, 18 de la tige de remontoir sont axialement solidaires l'une de l'autre par l'intermédiaire de l'ensemble mobile 11, 12. De plus, ces deux parties 8, 18 de la tige de remontoir sont reliées par les premier 15 et second pignons 17 ainsi que le renvoi 16, la première partie 8 de cette tige suit donc les mouvements de rotation de la seconde partie 18 de cette tige. Ainsi les deux parties 8, 18 de la tige de remontoir sont reliées cinématiquement pour leurs mouvements de translation et de rotation et leur rotation s'effectue dans le même sens. La liaison cinématique de translation est réalisée par l'ensemble mobile 11, 12; le premier pignon 15 et son moyeu 15a et par le second pignon 17 et son moyeu et l'extrémité de grand diamètre de la seconde partie de la tige 18.

Un tel mécanisme de transmission de mouvements axiaux et rotatifs entre deux axes situés dans deux plans parallèles peut-être appliqué dans des pièces d'horlogeries ayant un mouvement seul ou comportant un ou des mécanismes additionnels soit pour le remontage et la mise à l'heure, soit pour l'actionnement d'une fonction de quantième ou de réveil etc.

Dans une variante le renvoi16 provoquant l'inversion du mouvement de rotation pour que les deux parties de tige tournent dans le même sens peut-être remplacé par un train d'engrenage comportant un nombre impair de rouages, ceci peut-être nécessaire si la distance séparant les deux plans dans lesquels se trouvent les deux parties de la tige est grande.

Dans une variante l'ensemble mobile 11,12 pourrait être venu d'une seule pièce de fabrication réalisé par usinage d'un seul bloc.

Un avantage du mécanisme décrit réside encore dans le fait que la partie de tige 18 étant placée et pivotée dans une lumière de l'ensemble mobile, le mouvement et ses mécanismes additionnels peuvent être sortis de la boîte de montre par le fond de la boîte, le fond 1 ayant été retiré, sans enlever la tige du remontoir 18.

Dans la forme d'exécution illustrée du mécanisme de transmission les deux axes sont parallèles entre eux. Dans une variante ces axes peuvent être situés dans des plans parallèles mais être angulairement décalés entre eux. Il suffit en effet que le train d'engrenage reliant les deux parties 8,18 d'axes comporte des engrenages coniques.

Le mécanisme décrit peut également être utilisé dans des applications non horlogère partout où il s'agit de transmettre entre deux axes, situés dans des plans parallèles, des mouvements axiaux et rotatifs.

## Revendications

1. Mécanisme de transmission de mouvements axiaux et rotatifs entre deux parties d'une tige d'axes décalés et comportant un ensemble mobile (11,12) déplaçable axialement, la seconde partie (18) de la tige portant un second pignon (17) et étant agencée pour être pivotée sur ledit ensemble mobile (11,12) mais axialement solidaire de cet ensemble mobile (11,12); la première partie (8) de la tige étant agencée pour être pivotée sur l'ensemble mobile (11,12) mais axialement solidaire de celui-ci et solidaire d'un premier pignon (15, 15a); **caractérisé par le fait qu'**un , ou un nombre impair de renvois (16) agencés pour être pivotés sur l'ensemble mobile (11,12), relie cinématiquement le premier pignon (15) au second pignon (17).

2. Mécanisme selon la revendication 1, **caractérisé par le fait que** l'ensemble mobile (11, 12) comporte une plaque avant (11) et une plaque arrière (12) parallèles et solidaires l'une de l'autre et **par le fait que** les premier (15) et second (17) pignons ainsi que le renvoi (16) sont situés entre ces deux plaques (11, 12).

3. Mécanisme selon la revendication 2, **caractérisé par le fait que** le premier pignon (15) comporte un moyeu (15a) et **par le fait que** l'épaisseur du pignon et de son moyeu (15,15a) correspond à la distance séparant les plaques (11, 12) de l'ensemble mobile.

4. Mécanisme selon la revendication 2 ou la revendication 3, **caractérisé par le fait que** la seconde partie (18) de la tige portant le second pignon (17) présente entre ce pignon (17) et une partie de plus grand diamètre une gorge dont la largeur correspond à l'épaisseur de la plaque avant (11) dans laquelle elle est pivotée.

5. Mécanisme selon l'une des revendications précédentes, **caractérisé par le fait que** l'ensemble mobile est agencé pour se déplacer au moins en partie dans un logement axial pratiqué dans une boîte de montre.

6. Mécanisme selon l'une des revendications précédentes **caractérisée par le fait que** la seconde partie (18) de la tige est logée et agencée pour être pivotée dans une lumière que comporte la plaque avant (11) de l'ensemble mobile (11,12), lumière débouchant sur la tranche supérieure de cette plaque (11).

7. Mécanisme selon l'une des revendications précédentes **caractérisée par le fait que** les axes des deux parties (8,18) de la tige sont parallèles.

8. Mécanisme selon l'une des revendications 1 à 6, **caractérisée par le fait que** les deux parties (8,18) de la tige forment un angle entre elles bien que situées dans des plans parallèles entre eux; et **par le fait que** les pignons et renvois (15,16,17) sont des engrenages coniques.

9. Mécanisme selon l'une des revendications précédentes **caractérisée par le fait que** l'une (18) des parties de la tige est agencée pour être reliée à un organe de manoeuvre monté sur une boîte de montre tandis que l'autre partie (8) est agencée pour être reliée à un mouvement d'horlogerie placé dans ladite boîte de montre.

10. Mécanisme selon la revendication 9 **caractérisée par le fait que** l'organe de manoeuvre est une couronne de remontoir et que le mécanisme est un mécanisme de remontage et de mise à l'heure d'un mouvement de montre.

## Claims

1. Mechanism for the transmission of axial and rotative movements between two portions of a stem with offset axles and comprising an axially movable assembly (11, 12), the second portion (18) of the stem carrying a second pinion (17) and being adopted to be pivoted on said movable assembly (11, 12) but axially secured to this movable assembly (11, 12); the first portion (8) of the stem being adopted to be pivoted on the movable assembly (11, 12) but axially secured to this latter and secured to a first pinion (15, 15a); **characterized by** the fact that one or an odd number of reverser(s) (16), arranged to be pivoted on the movable assembly (11, 12) connects kinematically the first pinion (15) to the second pinion (17).

2. Mechanism according to claim 1, **characterized by** the fact that the movable assembly (11, 12) comprises a front plate (11) and a rear plate (12) parallel and secured to each other and by the fact that the first (15) and second (17) pinions as well as the reverser (16) are located between these two plates (11, 12).

3. Mechanism according to claim 2, **characterized by** the fact that the first pinion (15) comprises a hub (15a) and by the fact that the thickness of the pinion and its hub (15, 15a) corresponds to the distance separating the plates (11, 12) of the movable assembly.

4. Mechanism according to claim 2 or claim 3, **characterized by** the fact that the second portion (18) of the stem carrying the second pinion (17) has between this pinion (17) and a portion of larger diameter, a throat whose width corresponds to the thickness of the front plate (11) in which it is pivoted.

5. Mechanism according to one of the preceding claims, **characterized by** the fact that the movable assembly is adopted to move at least partially in an axial recess provided in a watch case.

6. Mechanism according to one of the preceding claims, **characterized by** the fact that the second portion (18) of the stem is disposed and adopted to be pivoted in an opening in the front plate (11) of the movable assembly (11, 12), which opening opens on the upper portion of this plate (11).

7. Mechanism according to one of the preceding claims, **characterized by** the fact that the axes of the two portions (8, 18) of the stem are parallel.

8. Mechanism according to one of claims 1 to 6, **characterized by** the fact that the two portions (8, 18) of the stem form an angle between them although located in planes parallel to each other, and by the fact that the pinions and reverser (15, 16, 17) are conical gears.

9. Mechanism according to one of the preceding claims, **characterized by** the fact that one (18) of the portions of the stem is adopted to be connected to a manipulating member mounted on a watch case whilst the other portion (8) is adopted to be connected to a timepiece movement disposed within said watch case.

10. Mechanism according to claim 9, **characterized by** the fact that the manipulating member is a winding crown and that the mechanism is a winding and setting mechanism of a watch movement.

## Patentansprüche

1. Getriebemechanismus für Axial- und Drehbewegungen zwischen zwei versetzten Achswellenabschnitten, der einen axial verschiebbaren Satz von Drehteilen (11, 12) aufweist, wobei der zweite Abschnitt (18) der Welle ein zweites Ritzel (17) trägt und so eingerichtet ist, dass er auf dem Satz von Drehteilen (11, 12) drehbar ist, aber axial mit diesem Satz von Drehteilen (11, 12) fest verbunden ist; und der erste Abschnitt (8) der Welle so eingerichtet ist, dass er auf dem Satz von Drehteilen (11, 12) drehbar ist, aber axial mit diesem sowie mit einem ersten Ritzel (15, 15a) fest verbunden ist; **dadurch gekennzeichnet, dass** ein Verbindungsrad oder eine ungerade Anzahl von Verbindungsrädern (16), die so eingerichtet sind, dass sie auf dem Satz von Drehteilen (11, 12) drehbar sind, das erste Ritzel (15) kinematisch mit dem zweiten Ritzel (17) verbinden.

2. Mechanismus nach Anspruch 1, **dadurch gekennzeichnet, dass** der Satz von Drehteilen (11, 12) eine vordere (11) und eine hintere (12) Platte aufweist, die parallel zueinander und fest miteinander verbunden sind, und **dadurch**, dass sich das erste (15) und zweite (17) Ritzel sowie das Verbindungsrad (16) zwischen diesen beiden Platten (11, 12) befinden.

3. Mechanismus nach Anspruch 2, **dadurch gekennzeichnet, dass** das erste Ritzel (15) eine Nabe (15a) umfasst, und **dadurch**, dass die Dicke des Ritzels und seiner Nabe (15, 15a) dem Abstand zwischen den Platten (11, 12) des Satzes von Drehteilen entspricht.

4. Mechanismus nach Anspruch 2 oder Anspruch 3, **dadurch gekennzeichnet, dass** der zweite Abschnitt (18) der Welle, der das zweite Ritzel (17) trägt, zwischen diesem Ritzel (17) und einem Abschnitt grösseren Durchmessers einen Einschnitt aufweist, dessen Breite der Dicke der vorderen Platte (11) entspricht, in der sie drehbar gelagert ist.

5. Mechanismus nach einem der vorangehenden Ansprüche, **dadurch gekennzeichnet, dass** der Satz von Drehteilen dafür eingerichtet ist, sich zumindest teilweise in ein Axiallager zu verschieben, das in einem Uhrgehäuse eingelassen ist.

6. Mechanismus nach einem der vorangehenden Ansprüche, **dadurch gekennzeichnet, dass** der zweite Abschnitt (18) der Welle in einer Öffnung in der vorderen Platte (11) des Satzes von Drehteilen (11, 12), die auf der Oberseite dieser Platte (11) mündet, untergebracht und dafür eingerichtet ist, sich darin zu drehen.

7. Mechanismus nach einem der vorangehenden Ansprüche, **dadurch gekennzeichnet, dass** die Achsen der beiden Abschnitte (8, 18) der Welle parallel sind.

8. Mechanismus nach einem der Ansprüche 1 bis 6, **dadurch gekennzeichnet, dass** die beiden Abschnitte (8, 18) der Welle einen Winkel zueinander bilden, obwohl sie in zueinander parallelen Ebenen liegen; und **dadurch**, dass die Ritzel und Verbindungsräder (15, 16, 17) Kegelzahnräder sind.

9. Mechanismus nach einem der vorangehenden Ansprüche, **dadurch gekennzeichnet, dass** der eine Abschnitt (18) der Welle dafür eingerichtet ist, mit einem auf das Uhrgehäuse montierten Betätigungsorgan verbunden zu werden, während der andere Abschnitt (8) dafür eingerichtet ist, mit einem im Uhrgehäuse sitzenden Uhrwerk verbunden zu werden.

10. Mechanismus nach Anspruch 9, **dadurch gekennzeichnet, dass** das Betätigungsorgan eine Aufzugskrone und der Mechanismus ein Aufzugs- und Stellmechanismus eines Uhrwerks ist.
